# FASCICULE DE BREVET EUROPEEN

(11) **EP 3 006 092 B1**
(45) Date de publication et mention de la délivrance du brevet: **15.09.2021**
(21) Numéro de dépôt: 15189047.2
(22) Date de dépôt: 09.10.2015
(51) Int. Cl.: A62C 3/16, H01H 89/06, H01H 71/02

(54) **DISPOSITIF DE PROTECTION ANTI-INCENDIE D'UN DISPOSITIF DÉMARREUR-CONTRÔLEUR D'UNE INSTALLATION ÉLECTRIQUE**
BRANDSCHUTZVORRICHTUNG EINER ANLASS-STEUERUNGSVORRICHTUNG EINER ELEKTRISCHEN ANLAGE
FIRE-PROTECTION DEVICE OF A STARTER-CONTROLLER DEVICE OF AN ELECTRICAL INSTALLATION

(30) Priorité: 09.10.2014 FR 1459703
(43) Date de publication de la demande: 13.04.2016
(73) Titulaire: Schneider Electric Industries SAS, 92500 Rueil-Malmaison (FR)
(72) Inventeur: DEDINA, Grégory, 38050 Grenoble Cedex 09 (FR); LOIACONO, Bernard, 38050 Grenoble Cedex 09 (FR)
(74) Mandataire: Lavoix

(56) Documents cités:
- DE-A1- 10 311 556
- DE-A1-102006 048 015
- GB-A- 2 163 954
- US-A- 4 711 307

## Description

La présente invention concerne un dispositif de protection anti-incendie d'un dispositif démarreur-contrôleur d'une installation électrique, le dispositif démarreur-contrôleur étant apte à être connectée à un conducteur de puissance électrique.

Elle concerne également un système de protection anti-incendie associé.

L'invention se situe dans le domaine de la protection contre les incendies dans les dispositifs de démarrage et de contrôle d'installations électriques.

De tels dispositifs de démarrage et de contrôle d'installations électriques comprennent des conducteurs électriques de puissance dotés de conducteurs à contacts séparables. Les conducteurs électriques sont connectés au niveau de bornes de raccordement. Une des principales causes d'incendie connues est le desserrage des bornes de raccordement, qui provoque une montée en température dans le dispositif démarreur-contrôleur au niveau des bornes de raccordement, l'énergie emmagasinée suite à cette élévation de température pouvant provoquer un emballement thermique et un démarrage d'incendie. Un incendie provoqué localement se propage rapidement au niveau du tableau électrique de l'installation électrique, voire des bâtiments reliés électriquement par l'installation électrique.

Il est connu de surveiller une montée en température au niveau de bornes de raccordement par des moyens de surveillance thermique.

Le document FR2979149 décrit un système de surveillance thermique des bornes de raccordement d'un dispositif de connexion électrique. Le système proposé permet, en cas de détection par les moyens de surveillance thermique d'une élévation de température supérieure à un seuil prédéterminé, de couper les connexions du dispositif de connexion électrique. Cependant, dans le cas d'un départ d'incendie, une simple coupure des connexions électriques ne permet pas d'arrêter la progression du feu, et donc un tel système ne garantit pas une sécurité suffisante en cas de départ d'incendie déjà présent. Le document US 4,711,307 décrit aussi un dispositif de protection anti-incendie de l'état de l'art.

La présente invention a pour objectif de remédier à cet inconvénient, en proposant un dispositif de protection qui permet d'assurer une meilleure sécurité en cas de départ d'incendie.

A cet effet, l'invention propose un dispositif de protection anti-incendie d'un dispositif démarreur-contrôleur d'une installation électrique selon la revendication 1.

Avantageusement, le dispositif de l'invention comporte des capteurs de température aptes à détecter une température supérieure à un seuil prédéterminé, à proximité des conducteurs de puissance électrique du dispositif démarreur-contrôleur, et permet, grâce à l'agencement des divers éléments, une injection rapide d'un agent d'extinction vers lesdits conducteurs de puissance électrique.

Ainsi, lorsqu'une température supérieure au seuil prédéterminé est détectée, un agent d'extinction d'incendie est libéré de manière à éteindre tout départ d'incendie et d'éviter la propagation de feu au niveau de l'installation électrique connectée.

Le dispositif de protection selon l'invention peut également présenter une ou plusieurs des caractéristiques selon les revendications dépendantes 2 à 5.

Selon un deuxième aspect, l'invention concerne un système de protection anti-incendie d'une installation électrique, comprenant un dispositif démarreur-contrôleur de l'installation électrique et un dispositif de protection anti-incendie tel que brièvement décrit ci-dessus, le dispositif de protection anti-incendie étant apte à être fixé en position frontale au dispositif démarreur-contrôleur.

D'autres caractéristiques et avantages de l'invention ressortiront de la description qui en est donnée ci-dessous, à titre indicatif et nullement limitatif, en référence aux figures annexées, parmi lesquelles :
- la figure 1 représente une vue éclatée en perspective d'un système de protection anti-incendie selon un mode de réalisation de l'invention ;
- la figure 2 représente une vue du système de protection de la figure 1, comprenant une vue du fond du dispositif de protection ;
- la figure 3 représente en détail un dispositif de protection anti-incendie selon un mode de réalisation de l'invention ;
- la figure 4 est une vue en coupe transversale du dispositif de protection anti-incendie dans un premier mode de fonctionnement ;
- la figure 5 est une vue de côté du dispositif de protection anti-incendie dans le premier mode de fonctionnement ;
- la figure 6 est une vue de côté du dispositif de protection anti-incendie dans un deuxième mode de fonctionnement ;
- la figure 7 est une vue en coupe transversale du dispositif de protection anti-incendie dans le deuxième de fonctionnement ;
- la figure 8 illustre le fonctionnement du dispositif démarreur-contrôleur sous l'action du dispositif de protection anti-incendie dans deux états différents.

Dans la description qui suit, les mêmes références indiquées sur différentes figures représentent les mêmes éléments.

La figure 1 illustre en semi-perspective un système complet de protection anti-incendie 1, comprenant un dispositif démarreur-contrôleur 2 apte à être connecté à une installation électrique via des conducteurs électriques non représentés sur la figure.

Un repère spatial (x,y,z) est représenté sur la figure 1.

La figure 2 illustre les éléments de la figure 1 selon l'axe y.

Un tel dispositif démarreur-contrôleur 2 a une fonction de protection et de commande de moteurs monophasés ou triphasés, implémentant notamment une fonction de protection contre les surintensités (ou fonction de disjonction) et une fonction d'isolement et de sectionnement de puissance.

Les conducteurs électriques sont aptes chacun à être raccordé au dispositif démarreur-contrôleur 2 au niveau d'une borne de raccordement respective 6a, 6b, 6c.

Dans l'exemple, trois bornes de raccordement sont prévues pour les conducteurs électriques de phase de courant triphasé.

De manière plus générale, un nombre de bornes de raccordement compris entre 2 et 4 est envisagé.

Le système 1 comprend également un dispositif de protection anti-incendie 10 apte à être raccordé au dispositif démarreur-contrôleur 2 et à protéger ce dispositif 2 contre un éventuel départ d'incendie dû à une élévation de température supérieure à un seuil prédéterminé, noté seuil S.

Le dispositif de protection anti-incendie 10 est illustré d'une part en tant que module séparé sur la partie droite de la figure 1, et encastré en position frontale dans le dispositif démarreur-contrôleur 2.

Le dispositif de protection 10 comporte un boîtier 12, de préférence de forme sensiblement parallélépipédique, de faible largeur ℓ, sensiblement égale à la largeur du dispositif démarreur-contrôleur 2, de manière à l'encastrer à un emplacement prévu dans ce dispositif, et de faible hauteur H, de l'ordre de 20mm.

Le dispositif de protection 10 comporte, sur sa face avant 14 qui sera positionnée à l'avant du dispositif démarreur-contrôleur 2, un élément 16 percuteur de cartouche, dont le fonctionnement en lien avec une cartouche 17 contenant agent d'extinction d'incendie, qui n'est pas visible sur les figures 1 et 2, sera décrit ultérieurement.

Un indicateur lumineux 18, apte à indiquer l'état du dispositif de protection anti-incendie est également présent sur sa face avant 14.

Sur la face arrière 14' du dispositif de protection 10, opposée à la face avant 14, deux éléments d'injection 20a, 20b, qui sont creux, par exemple tubulaires, permettent l'injection d'un agent d'extinction d'incendie vers les conducteurs de puissance électrique du dispositif démarreur-contrôleur.

Avantageusement, les éléments d'injection 20a, 20b sont situés à proximité spatiale de la cartouche 17 contenant l'agent d'extinction, permettant une libération rapide de cet agent d'extinction vers les conducteurs de puissance électrique du dispositif démarreur-contrôleur 2.

L'agent d'extinction utilisé est par exemple un gaz, par exemple du CO₂, ou une mousse. De manière générale, tout type d'agent fluide ou gazeux d'extinction d'incendie d'origine électrique est utilisable.

Comme illustré sur les figures 1 et 2, le dispositif de protection 10 est apte à être encastré dans le dispositif démarreur-contrôleur 2, et les éléments 20a, 20b d'injection d'un agent d'extinction d'incendie sont destinés à se positionner dans des logements 22a, 22b du dispositif démarreur-contrôleur 2.

Le dispositif de protection 10 comporte également sur sa face arrière 14' des capteurs de température 24a, 24b, qui sont positionnés, lorsque le dispositif de protection 10 est encastré dans le dispositif démarreur-contrôleur 2, dans des emplacements creux 26a, 26b, au niveau des conducteurs de puissance électrique.

Avantageusement, les capteurs de température 24a, 24b sont situés à proximité des éléments d'injection 20a, 20b, au niveau des conducteurs de puissance électrique, et comportent une portion en saillie sur la face arrière 14' du dispositif de protection 10.

Ainsi, les capteurs de température 24a, 24b sont aptes à mesurer la température au plus près des conducteurs de puissance électrique, de manière à permettre un déclenchement rapide dès que la température au niveau des conducteurs de puissance électrique dépasse une valeur de seuil prédéterminée et les éléments d'injection 20a, 20b sont aptes à injecter l'agent d'extinction directement au niveau des conducteurs de puissance électrique où la sur-température a été détectée.

Les capteurs de température 24a, 24b sont liés électriquement à l'élément percuteur 16, de manière à permettre son déclenchement et la libération de l'agent d'extinction d'incendie, dès que la température dépasse un seuil de température S prédéterminé.

De préférence, le seuil de température S est de 110°C.

Le boîtier 12 du dispositif de protection 10 comprend au moins un organe de liaison mécanique 28 qui est apte à réaliser une liaison mécanique, via une interface de liaison 30 du dispositif démarreur-contrôleur 2, permettant de contrôler un mécanisme de serrure permettant l'ouverture et la fermeture de la connexion électrique des conducteurs de puissance électrique dans leurs bornes de raccordement respectives.

L'élément de liaison mécanique 28 est mobile dans la fente 31 du dispositif démarreur-contrôleur, et est amené, selon un fonctionnement qui sera décrit ci-après, à se positionner selon trois positions distinctes correspondant à des positions ON, OFF et TRIP, respectivement marche, arrêt et déclenchement de sécurité.

Dans le système 1 proposé, un changement de position de l'élément de liaison mécanique 28, d'une position correspondant à une connexion électrique vers une position correspondant à une déconnexion électrique permet de modifier la position de l'organe de commande 32 de connexion/déconnexion (on/off) du dispositif démarreur-contrôleur 2.

Ainsi, un changement de position de l'élément de liaison mécanique 28 permet de changer l'état de connexion électrique des conducteurs. Cet élément de liaison mécanique 28 est également un élément de contrôle de connexion électrique.

De plus, le dispositif de protection 10 permet, via l'élément de liaison mécanique 28, de maintenir une position de déconnexion verrouillée (position TRIP) suite à la détection d'un départ d'incendie.

La figure 3 illustre en coupe un dispositif de protection 10 selon un mode de réalisation de l'invention.

Le dispositif de protection 10 comporte, outre les éléments déjà décrits ci-dessus, un ressort de verrouillage 40 et un piston de verrouillage 42, un élément déclencheur 44, un ressort déclencheur 46 ainsi qu'un levier de réarmement 48. Le levier de réarmement est accessible via une paroi latérale du boîtier 12, par une fente 49 percée dans cette paroi latérale.

Lorsque les capteurs 24a, 24b détectent une élévation de la température au niveau des conducteurs de puissance supérieure au seuil de température prédéterminé, le percuteur de cartouche 16 se déclenche et perce la cartouche 17, ce qui entraîne la libération de l'agent d'extinction, vers les éléments d'injection 20a, 20b.

Avantageusement, la cartouche 17 est positionnée sensiblement en regard des éléments d'injection 20a, 20b, à grande proximité spatiale, de préférence de l'ordre de 15mm.

Ainsi, suite à la libération de l'agent d'extinction par percussion de la cartouche 17, cet agent d'extinction est quasi immédiatement acheminé au niveau des conducteurs de puissance électrique du dispositif démarreur-contrôleur 2.

La réactivité du système de protection anti-incendie mise en place par le dispositif de protection anti-incendie 10 est très grande.

L'agent d'extinction, mousse ou gaz, remplit également les espaces creux 50 du dispositif de protection, ce qui provoque un déplacement du piston de verrouillage 42 suivant l'axe z.

Suite à ce déplacement, l'élément déclencheur 44 est libéré et entraîné en rotation selon l'axe z, sous l'action du ressort déclencheur 46.

Le déplacement de l'élément déclencheur 44 modifie la position de l'élément de liaison mécanique 28, en translation selon l'axe x, et ainsi que la position du levier de réarmement 48.

Le dispositif de protection 10 comprend en outre un conduit lumineux 51, dont la couleur est modifiée en fonction de la position de l'élément déclencheur 44 et qui indique, par son extrémité 18 visible sur la face avant 14 du boîtier 12 du dispositif de protection 10 l'état du dispositif de sécurité. Ainsi, l'extrémité 18 du conduit lumineux 51, forme un indicateur lumineux de l'état du dispositif de protection 10.

Par exemple, la couleur noire indique un fonctionnement normal et la couleur rouge un déclenchement du mécanisme de protection suite à la détection d'une température supérieure au seuil de température.

Les figures 4 à 8 montrent plus en détail le fonctionnement du dispositif de protection 10.

Les figures 4 et 7 illustrent, en vue de côté, le mécanisme de protection du dispositif de protection anti-incendie selon deux modes de fonctionnement.

Les figures 5 et 6 sont des vues latérales du dispositif de protection 10, permettant de montrer la fente 49 et la position du levier de réarmement 48 correspondante.

La figure 8 illustre le dispositif démarreur contrôleur selon le plan x-z, et la position de l'interface de liaison 30, réceptrice de l'élément de liaison mécanique 28, dans la fente 31 suivant l'état avant déclenchement (état Ei), après déclenchement (état Ef) du mécanisme de protection du dispositif de protection 10.

La figure 4 illustre le fonctionnement du dispositif de protection 10 lorsque les températures captées sont inférieures au seuil de température, donc le mode de fonctionnement est normal.

Trois positions de l'élément de liaison 28, qui est l'extrémité de l'élément déclencheur 44, sont illustrées, notées f, g et h est correspondant respectivement aux positions ON, OFF et TRIP du mécanisme de serrure.

En mode de fonctionnement avant déclenchement, le piston de verrouillage 42 est dans une première position de repos, et le ressort de verrouillage 40 est compressé. L'élément déclencheur 44 est en position haute, maintenu par le ressort déclencheur 46. L'élément de liaison est en position f.

Le levier de réarmement 48 est dans une première position P1, qui est une position basse, comme illustré à la figure 5.

Lorsqu'une augmentation de température au-delà du seuil de température prédéterminé est détectée, le piston de verrouillage 42 se déplace suivant l'axe z, sous l'effet du ressort de verrouillage 40, actionné par l'agent d'extinction libéré.

Le déplacement du piston de verrouillage 42 entraîne le déplacement de l'élément déclencheur 44, qui passe de position f ou g en position h.

En parallèle, le levier de réarmement 48 passe en position P2, telle qu'illustrée à la figure 6.

La position de l'interface mécanique 30 est modifiée par le changement de position de l'élément de liaison 28 de contrôle de connexion électrique du dispositif anti-incendie, et l'organe de commande 32 (on/off) du dispositif démarreur-contrôleur 2 est verrouillé en position OFF (voir figure 8, état de fonctionnement Ef), donc en position de déconnexion des conducteurs de puissance électrique.

En parallèle, le conduit lumineux 51 et l'indicateur lumineux 18 indiquent, par un changement de couleur, un déclenchement du système de sécurité.

Ainsi, grâce au dispositif de protection 10, les conducteurs puissance sont ouverts et le réarmement est verrouillé. Un réarmement manuel est possible par la suite.

Avantageusement, le dispositif de protection 10 peut fonctionner à plusieurs reprises après réarmement, et après changement de la cartouche 17 contenant un agent d'extinction, il n'est pas limité à une seule utilisation.

Avantageusement, le dispositif de protection anti-incendie selon l'invention permet d'agir pour l'extinction rapide d'un départ éventuel de feu au niveau des bornes de raccordement ou des conducteurs de puissance électrique d'un dispositif démarreur-contrôleur d'une installation électrique, tout en assurant une déconnexion électrique et un maintien en position déconnectée.

## Revendications

1. Dispositif de protection anti-incendie (10) d'un dispositif démarreur-contrôleur (2) d'une installation électrique, le dispositif démarreur-contrôleur (2) étant apte à être connecté à au moins un conducteur de puissance électrique, le dispositif de protection (10) comprenant des moyens de surveillance thermique du ou des conducteurs de puissance électrique aptes à détecter une élévation de température, supérieure à un seuil prédéterminé,
**caractérisé en ce qu'**il est adapté à être fixé mécaniquement au dispositif démarreur-contrôleur (2) via au moins un organe de liaison mécanique (28,30),
**en ce que** lesdits moyens de surveillance thermique comprennent au moins un capteur de température (24a, 24b), comportant une portion en saillie sur une face du dispositif de protection, apte à capter une température au niveau des conducteurs de puissance électrique du dispositif démarreur-contrôleur (2),
et **en ce qu'**il comprend une cartouche (17) comprenant un agent d'extinction d'incendie et au moins un élément d'injection (20a, 20b), situé sur la même face du dispositif de protection que le ou les capteurs de température (24a, 24b), ladite cartouche étant située à l'intérieur du dispositif de protection (10), connectée auxdits capteurs de température (24a, 24b),
l'élément d'injection (20a, 20b) étant apte à injecter l'agent d'extinction d'incendie vers les conducteurs de puissance électrique suite à une détection, par le capteur de température (24a, 24b), d'une température supérieure au seuil prédéterminé,
le dispositif comportant en outre un piston de verrouillage (42), lié à un ressort de verrouillage (40), apte à être mis en mouvement lors de la libération de l'agent d'extinction d'incendie, et un élément déclencheur (44) apte à être déplacé selon un axe prédéterminé par déplacement du piston de verrouillage, et apte à entraîner un changement de position de l' élément de liaison mécanique (28,30) entre le dispositif de protection (10) et le dispositif démarreur contrôleur (2).

2. Dispositif de protection anti-incendie (10) selon la revendication 1, **caractérisé en ce que** l'élément de liaison mécanique (28) est apte à prendre trois positions distinctes, comportant des positions de fonctionnement normal et une position de verrouillage, ladite position de verrouillage entraînant un verrouillage en position de déconnexion d'organe de commande (32) de connexion/déconnexion du dispositif démarreur-contrôleur (2).

3. Dispositif de protection anti-incendie (10) selon l'une quelconque des revendications 1 ou 2, **caractérisé en ce que** ledit agent d'extinction d'incendie est un gaz ou une mousse.

4. Dispositif de protection anti-incendie (10) selon l'une quelconque des revendications 1 à 3, **caractérisé en ce que** ledit seuil de température prédéterminé est de110°C.

5. Dispositif de protection anti-incendie (10) selon l'une quelconque des revendications 1 à 4, **caractérisé en ce que** la cartouche (17) comprenant un agent d'extinction d'incendie est positionnée sensiblement en regard du ou des éléments d'injection (20a, 20b).

6. Système de protection anti-incendie (1) d'une installation électrique, **caractérisé en ce qu'**il comprend un dispositif démarreur-contrôleur (2) de l'installation électrique et un dispositif de protection anti-incendie (10) conforme à l'une quelconque des revendications 1 à 5, le dispositif de protection anti-incendie (10) étant apte à être fixé en position frontale au dispositif démarreur-contrôleur.

## Patentansprüche

1. Brandschutzvorrichtung (10) für eine Starter-/Steuervorrichtung (2) einer elektrischen Anlage, wobei die Starter-/Steuervorrichtung (2) mit mindestens einem elektrischen Leistungsleiter verbunden werden kann, die Schutzvorrichtung (10) umfassend Einrichtungen zur thermischen Überwachung des oder der elektrischen Leistungsleiter, die geeignet sind, um einen Temperaturanstieg über einen vorbestimmten Schwellenwert zu erkennen,
**dadurch gekennzeichnet, dass** sie geeignet ist, um über mindestens ein mechanisches Verbindungselement (28, 30) mechanisch an der Starter-/Steuervorrichtung (2) befestigt zu werden,
dass die Mittel zur thermischen Überwachung mindestens einen Temperatursensor (24a, 24b) umfassen, der einen von einer Seite der Schutzvorrichtung hervorstehenden Abschnitt aufweist, der geeignet ist, eine Temperatur auf Ebene der elektrischen Leistungsleiter der Starter-/Steuervorrichtung (2) zu erfassen,
und dass sie eine Patrone (17) umfasst, umfassend ein Feuerlöschmittel und mindestens ein Injektionselement (20a, 20b), das sich auf derselben Seite der Schutzvorrichtung wie der oder die Temperatursensoren (24a, 24b) befindet, wobei sich die Patrone im Inneren der Schutzvorrichtung (10) befindet und mit den Temperatursensoren (24a, 24b) verbunden ist,
wobei das Injektionselement (20a, 20b) geeignet ist, um das Feuerlöschmittel in Richtung der elektrischen Stromleiter zu injizieren, nachdem der Temperatursensor (24a, 24b) eine höhere Temperatur als der vorbestimmte Schwellenwert erfasst hat,
die Vorrichtung ferner umfassend einen Sperrkolben (42), der mit einer Sperrfeder (40) verbunden ist und bei der Freisetzung des Feuerlöschmittels in Bewegung versetzt werden kann, und ein Auslöseelement (44), das durch Verschiebung des Sperrkolbens entlang einer vorbestimmten Achse bewegt werden kann und eine Änderung der Position des mechanischen Verbindungselements (28, 30) zwischen der Schutzvorrichtung (10) und der Starter-/Steuervorrichtung (2) bewirken kann.

2. Brandschutzvorrichtung (10) nach Anspruch 1, **dadurch gekennzeichnet, dass** das mechanische Verbindungselement (28) geeignet ist, um drei verschiedene Positionen einzunehmen, umfassend normale Betriebspositionen und eine Sperrposition, wobei die Sperrposition eine Sperrung in Trennungsposition des Steuerelements (32) zum Verbinden/Trennen der Starter-/Steuervorrichtung (2) bewirkt.

3. Brandschutzvorrichtung (10) nach einem der Ansprüche 1 oder 2, **dadurch gekennzeichnet, dass** das Feuerlöschmittel ein Gas oder ein Schaum ist.

4. Brandschutzvorrichtung (10) nach einem der Ansprüche 1 bis 3, **dadurch gekennzeichnet, dass** der vorbestimmte Temperaturschwellenwert 110 °C ist.

5. Brandschutzvorrichtung (10) nach einem der Ansprüche 1 bis 4, **dadurch gekennzeichnet, dass** die Patrone (17), die ein Feuerlöschmittel umfasst, im Wesentlichen gegenüber des oder den Injektionselementen (20a, 20b) positioniert ist.

6. Brandschutzsystem (1) für eine elektrische Anlage, **dadurch gekennzeichnet, dass** es eine Starter-/Steuervorrichtung (2) der elektrischen Anlage und eine Brandschutzvorrichtung (10) nach einem der Ansprüche 1 bis 5 umfasst, wobei die Brandschutzvorrichtung (10) geeignet ist, um in einer vorderen Position an der Starter-/Steuereinrichtung befestigt zu werden.

## Claims

1. A fire protection device (10) of a starter-controller device (2) of an electrical installation, the starter-controller device (2) being capable of being connected to at least one electrical power conductor, the protection device (10) comprising means of thermally monitoring the electrical power conductor(s), capable of detecting a rise in temperature above a predetermined threshold,
**characterized in that** it is adapted to be mechanically fastened to the starter-controller device (2) via at least one mechanical linking member (28, 30),
**in that** said means of thermal monitoring comprise at least one temperature sensor (24a, 24b), comprising a protruding part on one face of the protection device, capable of sensing a temperature at the electrical power conductors of the starter-controller device (2),
and **in that** it comprises a cartridge (17) comprising a fire extinguishing agent and at least one injection element (20a, 20b) located on the same face of the protection device as the temperature sensor(s) (24a, 24b), said cartridge being located inside the protection device (10), connected to said temperature sensors (24a, 24b),
the injection element (20a, 20b) being capable of injecting the fire extinguishing agent onto the electrical power conductors following detection, by the temperature sensor (24a, 24b), of a temperature greater than the predetermined threshold,
the device further comprising a locking piston (42) linked to a locking spring (40), capable of being set in motion when the fire extinguishing agent is released, and a trigger element (44) capable of being moved along a predetermined axis by the motion of the locking piston, and capable of driving a change in the position of the mechanical linking element (28, 30) between the protection device (10) and the starter-controller device (2).

2. A fire protection device (10) according to claim 1, **characterized in that** the mechanical linking element (28) is capable of taking three distinct positions, comprising normal operating positions and a locking position, said locking position leading to a control member (32) for connecting/disconnecting the starter-controller device (2) to be locked in the disconnect position.

3. A fire protection device (10) according to any of the claims 1 or 2, **characterized in that** said fire extinguishing agent is a gas or a foam.

4. A fire protection device (10) according to any of the claims 1 or 3, **characterized in that** said predetermined temperature threshold is 110 °C.

5. A fire protection device (10) according to any of the claims 1 or 4, **characterized in that** the cartridge (17) comprising a fire extinguishing agent is positioned substantially facing the injection element(s) (20a, 20b).

6. A fire protection system (1) of an electrical installation, **characterized in that** it comprises a starter-controller device (2) of the electrical installation, and a fire protection system (10) compliant with any one of the claims 1 to 5, the fire protection device (10) being capable of being secured in a frontal position on the starter-controller device
